# EUROPÄISCHE PATENTSCHRIFT

(11) **EP 2 711 490 B1**
(45) Veröffentlichungstag und Bekanntmachung des Hinweises auf die Patenterteilung: **28.08.2019**
(21) Anmeldenummer: 12185505.0
(22) Anmeldetag: 21.09.2012
(51) Int. Cl.: E05C 9/04, E05B 15/04, E05B 47/02, E05B 47/00

(54) **Vorrichtung zur Bewegung eines translatorisch bewegbaren Körpers und Schloss mit einem Riegel**
Device for moving a translatory movable body and lock with a bolt
Dispositif de déplacement d'un corps mobile de manière translatoire et serrure avec un verrou

(43) Veröffentlichungstag der Anmeldung: 26.03.2014
(73) Patentinhaber: BURG-WÄCHTER KG, 58540 Meinerzhagen (DE)
(72) Erfinder: Röttger, Fabian, 57439 Attendorn (DE)
(74) Vertreter: Rausch Wanischeck-Bergmann Brinkmann

(56) Entgegenhaltungen:
- EP-A1- 0 077 254
- EP-A2- 0 630 802
- DE-A1- 4 241 194
- DE-A1- 4 438 210
- DE-A1- 19 502 697
- DE-U1- 9 421 217
- FR-A3- 2 946 681
- GB-A- 2 429 039

## Beschreibung

Die Erfindung betrifft eine Vorrichtung zur Bewegung eines translatorisch in zwei entgegengesetzte Richtungen bewegbaren Körpers, mit einem elektromotorischen Antrieb, einem translatorisch über den Antrieb bewegbaren Schieber und einer Führung für den Schieber, wobei eine rotatorische Bewegung des Antriebs in eine translatorische Bewegung des Schiebers umgesetzt wird, wobei ein erster Kraftspeicher mit dem Schieber verbunden ist, welcher erste Kraftspeicher bei der translatorischen Bewegung aus einer ersten in eine zweite Position des Schiebers aufgeladen wird und eine Rückstellkraft aufbaut. Des Weiteren betrifft die Erfindung ein Schloss mit einem Riegel, einem eine Führung für den Riegel aufweisenden Gehäuse und einem elektromotorischen Antrieb, mit dem der Riegel aus einer Öffnungs- in eine Verriegelungsstellung bewegbar ist, wobei der Schieber translatorisch in zwei entgegengesetzte Richtungen bewegbar ist, wobei eine rotatorische Bewegung des Antriebs in eine translatorische Bewegung des Riegels ungesetzt wird, der Riegel translatorisch in zwei entgegengesetzte Richtungen bewegbar ist und ein zwischend em Riegel und dem Gehäuse angeordneter erster Kraftspeicher be der Bewegung des Riegels aus der Öffnungs- in die Schließstellung derart aufgeladen wird, dass der erste Kraftspeicher eine Rückstellkraft für die Bewegung des Riegels aus der Schließ- in die Öffnungsstellung bereitstellt. Schließlich betrifft die Erfindung ein Verfahren zum Antrieb eines translatorisch in zwei entgegengesetzte Richtungen bewegbaren Körpers, insbesondere eines Riegels eines Schlosses, mit einem insbesondere rotatorischen Antrieb, über den ein Schieber translatorisch bewegt wird, wobei der Schieber in einer Führung geführt wird und wobei die insbesondere rotatorische Bewegung des Antriebs in die translatorische Bewegung des Schiebers umgesetzt wird und wobei die translatorische Bewegung des Schiebers aus einer ersten in eine zweite Position des Schiebers zum Aufbau einer Rückstellkraft in einem Kraftspeicher genutzt wird.

Derartige Vorrichtungen, Schlösser und Verfahren sind aus dem Stand der Technik bekannt und werden auf dem Markt angeboten. Dem Grunde nach geht es darum, einen Schieber zwischen zwei Endstellungen hin und her zu bewegen, wobei hierzu beispielsweise ein Elektromotor verwendet werden kann, der eine rotatorische Bewegung seiner Antriebswelle bereitstellt. Es sind vielfältige Möglichkeiten bekannt, eine solche rotatorische Bewegung eines Elektromotors in eine translatorische Bewegung eines Schiebers zwischen zwei Endstellungen umzusetzen. Dies kann beispielsweise durch eine Umsteuerung des Elektromotors in seinen Drehrichtungen erfolgen. Bekannt sind aber auch Kurvenscheiben, über die eine solche rotatorische Bewegung bei nur einer Drehrichtung des Elektromotors in translatorische Bewegungen umgesetzt werden, die entgegengesetzte Richtungen haben.

Im Bereich von Schlössern werden derartige Vorrichtungen beispielsweise für Riegel verwendet, die bei einer geschlossenen Tür oder auch bei einem geschlossenen Fenster in eine entsprechende Aufnahme in einer Tür- oder Fensterzarge eingreifen. Derartige Vorrichtungen und Schlösser können selbstverständlich auch mit ganz herkömmlichen mechanischen Schlüsseln betrieben werden, beispielsweise kann eine solche Vorrichtung aus einem Schließzylinder bestehen, der einen Schlüssel mit der entsprechenden Berichtigung aufnimmt, wobei über den Schlüssel eine Schließnase rotatorisch bewegbar ist. Mittels der Schließnase wird dann der Riegel des Schlosses bewegt. Über die Schließnase können sowohl Falle als auch Riegel gesteuert werden.

Derartige Vorrichtungen haben sich insbesondere im Bereich von Schlössern bewährt. Dennoch gibt es hinsichtlich dieser Vorrichtungen gerade bei Schlössern das Problem, dass der Riegel in der Führung schwergängig sein kann, beispielsweise durch Korrosion, Verschmutzung oder thermisch bedingte Materialausdehnung der in der Regel aus Metall bestehenden Riegel und Führung. In diesen Fällen ist meistens die Rückführung des Schiebers in die Ausgangsposition aufgrund erhöhter Reibkräfte erschwert. Wird eine derartige Vorrichtung elektromotorisch ausgebildet, so bedeutet dies insbesondere bei der Zurückführung des Schiebers in die Ausgangsposition eine sehr hohe Stromaufnahme, die im Vergleich zur Bewegung in die entgegengesetzte Richtung, das heißt in die ausgeschobene Richtung deutlich erhöht ist. In der Regel werden derartige Vorrichtungen mit Batterien oder Akkumulatoren als Energiespeicher ausgebildet. Eine hohe Stromaufnahme bei der Bewegung des Schiebers in eine Richtung bedeutet aber auch, dass derartige Energiespeicher sehr schnell die erforderliche Energie nicht mehr aufweisen, sodass es zu Fehlfunktionen bis zum Versagen der Vorrichtung kommen kann.

Ein derartiges Schloss ist aus der EP 0 077 254 A1 bekannt. Dieses vorbekannte Schloss weist zwei Riegel auf, die über eine Verbindungsplatte miteinander verbunden sind. Die Verbindungsplatte wiederum ist mit einer Mutter ausgebildet, die von einer Schnecke durchgriffen ist, welche Schnecke auf einer rotatorisch angetriebenen Welle eines Elektromotors angeordnet ist. Durch einen Betrieb des Elektromotors wird die Schnecke derart bewegt, dass die Verbindungsplatte in axialer Richtung sowohl der Schnecke als auch der Riegel bewegbar ist und hierbei die Riegel verschiebt.

Beide Riegel weisen eine Feder auf, die sich gegen jeweils eine Stützplatte am Riegel und einer Innenwandung eines Gehäuses abstützen. Durch eine Bewegung der Riegel werden die Federn gespannt und stellen für eine Bewegung in eine reverse Richtung eine unterstützende Kraft zur Verfügung.

Weiterhin ist aus der FR 2 946 681 A3 ein elektronisches Schloss bekannt. Dieses Schloss weist in Übereinstimmung mit der Ausgestaltung gemäß der EP 0 077 254 A1 zwei Riegel auf, die über eine Verbindungsplatte miteinander verbunden sind. Die Riegel sind gegen eine Feder bewegbar, sodass bei einer Bewegung der Riegel in eine erste Richtung die Feder gespannt wird und bei einer Bewegung in eine reverse Richtung die Federenergie zur Bewegung des Riegels genutzt wird.

Ausgehend von diesem Stand der Technik liegt der Erfindung die **Aufgabe** zu Grunde, eine gattungsgemäße Vorrichtung beziehungsweise ein gattungsgemäßes Schloss sowie ein gattungsgemäßes Verfahren derart weiterzuentwickeln, dass zum Einen eine konstruktiv einfache Ausgestaltung gegeben ist und zum Anderen beide Richtungen der translatorischen Bewegung mit geringem Energiebedarf ausgeführt werden können und schließlich Störfälle im Bewegungsablauf verhindert werden.

Die **Lösung** dieser Aufgabenstellung sieht bei einer erfindungsgemäßen Vorrichtung vor, dass der Schieber aus zwei Teilen besteht, die über einen zweiten Kraftspeicher miteinander verbunden sind, wobei der zweite Kraftspeicher aufgeladen wird und eine Rückstellkraft aufbaut, soweit die zwei Teile in entgegengesetzte Richtungen bewegt werden. Hinsichtlich eines erfindungsgemäßen Schlosses ist zur **Lösung** der voranstehend genannten Aufgabenstellung vorgesehen, dass der Riegel aus zwei Teilen besteht, die über einen zweiten Kraftspeicher miteinander verbunden sind, wobei der zweite Kraftspeicher aufgeladen wird und eine Rückstellkraft aufbaut, soweit die zwei Teile in entgegengesetzte Richtungen bewegt werden. Schließlich ist hinsichtlich des erfindungsgemäßen Verfahrens zur **Lösung** dieser Aufgabenstellung vorgesehen, dass der Schieber aus zwei Teilen besteht, die über einen zweiten Kraftspeicher miteinander verbunden sind, wobei der zweite Kraftspeicher aufgeladen wird und eine Rückstellkraft aufbaut, soweit die zwei Teile in entgegengesetzte Richtungen bewegt werden .

Es ist somit vorgesehen, dass der Schieber beziehungsweise der Riegel von einem Antrieb translatorisch bewegt wird. Zumindest in einer Bewegungsrichtung wird mit der Bewegung des Schiebers der erste Kraftspeicher aufgeladen, dessen Energie für die Bewegung in die entgegengesetzte Richtung zur Verfügung steht und gegebenenfalls abgerufen werden kann. Diese Energie aus diesem Kraftspeicher kann beispielsweise genutzt werden, um hohe Reibkräfte zwischen Schieber und Führung mit einer erhöhten Kraft zu überbrücken. Gleichzeitig kann der Kraftspeicher aber auch genutzt werden, um den Schieber beziehungsweise Riegel überhaupt in die Ausgangsposition, beispielsweise die Öffnungsstellung zu überführen, soweit beispielsweise die Übertragung der rotatorischen Antriebsenergie auf den translatorisch zu verschiebenden Schieber beziehungsweise Riegel unterbrochen ist, sodass der Kraftspeicher aufgrund seiner gespeicherten Energie den Schieber beziehungsweise Riegel in die Ausgangsposition zurückzieht. Als Kraftspeicher kommen hier insbesondere Federn in Form von Schraubenfedern, beispielsweise Zug- oder Druckfedern in Frage. Diese Kraftspeicher sind mit einem Ende an dem Schieber beziehungsweise Riegel und mit dem zweiten Ende an der Führung oder einem Gehäuse, welches die Führung aufweist, angeordnet. Gemäß der erfindungsgemäßen Ausgestaltung des Antriebs ist vorgesehen, dass der Schieber aus zwei Teilen besteht, die über einen zweiten Kraftspeicher miteinander verbunden sind, wobei der zweite Kraftspeicher aufgeladen wird und eine Rückstellkraft aufbaut, soweit die zwei Teile in entgegengesetzte Richtungen bewegt werden. Diese Ausgestaltung bietet den Vorteil, dass insbesondere bei erhöhter Reibung zwischen Führung und Schieber eine sichere Rückführung des Schiebers in die Ausgangsposition erfolgt insoweit der zweite Kraftspeicher eine Kraftlinie aufweist, die im wesentlichen in die Richtung zeigt, sodass die beiden Kraftspeicher sich addierende Kräfte zur Verfügung stellen.

Der erfindungsgemäße Antrieb wird gemäß einem weiteren Merkmal dadurch weitergebildet, dass der Antrieb zumindest eine Kurvenscheibe aufweist, die mit einem Abtaster am Schieber zusammenwirkt. Über die Kurvenscheibe in Kombination mit dem Abtaster am Schieber kann der Schieber vorzugsweise mit einer gleichmäßigen Bewegungsgeschwindigkeit aus seiner ersten Position in die zweite Position überführt werden. Die Kurvenscheibe weist zu diesem Zweck eine Kurve mit gleichbleibender Steigung auf, sodass auch eine gleichförmige Bewegung sichergestellt ist. Am Ende der Kurve mit der gleichbleibenden Steigung kann dann beispielsweise der Abtaster freigegeben werden, sodass der Schieber aufgrund der Kraft des Kraftspeichers in die Ausgangsposition zurückgeschoben wird, bis der Abtaster wieder in Kontakt mit der Kurvenscheibe steht.

Bei der erfindungsgemäßen Ausgestaltung ist bevorzugt vorgesehen, dass zwei Kurvenscheiben mit einem Abtaster am Schieber zusammenwirken, wobei der Abtaster entweder mit einer ersten Kurvenscheibe oder einer zweiten Kurvenscheibe zusammenwirkt und wobei der Schieber über die beiden Kurvenscheiben in entgegengesetzte Richtungen verschiebbar ist. Mit der ersten Kurvenscheibe wird der Schieber aus der Ausgangsposition, beispielsweise einer Öffnungsstellung eines Riegels in einem Schloss in die zweite Position, beispielsweise die Schließstellung des Riegels in einem Schloss überführt. Hierbei wird der erste Kraftspeicher aufgeladen, sodass bei der Rückführung des Schiebers in die Ausgangsposition die Kraft des Kraftspeichers genutzt werden kann. Es bedarf daher keiner weiteren Ansteuerung des Abtasters durch die erste Kurvenscheibe.

Wird der Schieber aber nun wegen zu hoher Reibkräfte beziehungsweise zu geringer Rückstellkraft des Kraftspeichers nicht in die Ausgangsposition geschoben, so kann über die zweite Kurvenscheibe ein Teil des Schiebers in die Ausgangsposition geschoben werden, wodurch der zweite Kraftspeicher zwischen den beiden Teilen des Schiebers ebenfalls mit einer Kraft aufgeladen wird, die dann unterstützend zur Kraft des ersten Kraftspeichers benutzt werden kann. Zu diesem Zweck ist die zweite Kurvenscheibe vorgesehen, welche mit dem Abtaster am Schieber zusammenwirkt. Es ist erkennbar, dass bei diesem Antrieb über die Kurvenscheibe im Falle einer Blockade nicht der gesamte Schieber mit seinem hohen Gewicht bewegt werden muss. Vielmehr reicht es aus, einen kleinen Teil des Schiebers mit einem demzufolge geringeren Gewicht über den insbesondere rotatorischen Antrieb zu bewegen.

Eine derartige Vorrichtung lässt sich vielfältig einsetzen und hat sich im Bereich der Schlösser mit elektromotorischen Antrieben als geeignet erwiesen. Diesbezüglich können Motoren mit kleinerer Leistung und damit geringerem Energiebedarf eingesetzt werden, was letztendlich die Betriebssicherheit einer solchen Vorrichtung über einen langen Zeitraum bei vorgegebener Energie eines Energiespeichers sicherstellt. Hierbei ist zu berücksichtigen, dass insbesondere in der Schlosstechnologie die zur Verfügung stehenden Einbauräume für entsprechende Komponenten nur sehr klein sind, sodass keine großen Energiespeicher verwendbar sind. Ein Anschluss an ein bestehendes Energienetz ist ebenfalls problematisch, da sich derartige Schlösser in einem relativ zur Zarge beziehungsweise zum Rahmen einer Tür beziehungsweise eines Fensters befindlichen Türblattes beziehungsweise Fensterblattes befinden, sodass das Heranführen von Energieleitungen an entsprechende elektrische Verbraucher sehr aufwendig ist. Insbesondere eignen sich derartige Schlösser, die auf externe Energiequellen mit einer Kabelverbindung angewiesen sind nicht für die Nachrüstung bereits bestehender Türen oder Fenster. Dies gilt auch hinsichtlich eines Anwendungsfalls bei Tresoren.

Demzufolge wird das erfindungsgemäße Schloss dadurch weitergebildet, dass der Antrieb zumindest eine Kurvenscheibe aufweist, die mit einem Abtaster und Schieber zusammenwirkt. Des Weiteren hat sich als vorteilhaft erwiesen, dass der Antrieb zwei Kurvenscheiben aufweist, die mit einem Abtaster am Schieber zusammenwirken, wobei der Abtaster entweder mit einer ersten Kurvenscheibe oder eine zweiten Kurvenscheibe zusammenwirkt und wobei der Schieber über die beiden Kurvenscheiben in entgegengesetzte Richtungen verschiebbar ist. Der beziehungsweise die Kraftspeicher sind vorzugsweise als Schraubenfeder(n) ausgebildet. Diese Schraubenfedern können sowohl Druckfedern als auch Zugfedern sein. Insoweit wird auf die bisherige Vorteilsangabe gemäß der voranstehenden Beschreibung der erfindungsgemäßen Vorrichtung verwiesen.

Nach einem weiteren Merkmal der Erfindung ist vorgesehen, dass der Antrieb elektromotorisch ausgebildet ist. Ein solcher Antrieb besteht in der Regel aus einem Elektromotor, vorzugsweise mit einem daran angeflanschten Getriebe, wobei ausgangsseitig eine Antriebswelle vorgesehen ist, auf die beispielsweise ein Zylinder mit im Außenumfang angeordneter Kurvenführung angeordnet ist. Gemäß der voranstehenden Beschreibung können hier auch zwei Kurvenführungen auf dem Außenumfang des Zylinders angeordnet sein, sodass beide Bewegungsrichtungen des Riegels über jeweils eine Kurvenführung gesteuert werden können. Die Energieversorgung eines solchen elektromotorischen Antriebs erfolgt in der Regel über auswechselbare Batterien beziehungsweise Akkumulatoren, die im Einbauzustand oder aber auch nach Auswechseln aufgeladen werden können.

Alternativ kann vorgesehen sein, dass der Antrieb als Schlüssel und/oder insbesondere verriegelbare Handhabe ausgebildet ist. Mit einem solchen Schlüssel kann ebenfalls eine rotatorische Bewegung in eine translatorische Bewegung des Riegels umgesetzt werden. Da ein solcher Schlüssel aus beispielsweise einem Schließzylinder herausgenommen werden kann wird hier auch die erforderliche Sicherheit gegen unbefugte Betätigung des Schlosses bereitgestellt. Kommt es auf eine solche Funktion nicht an, so kann hier auch eine Handhabe vorgesehen sein, die den Schlüssel ersetzt und über die eine rotatorische Bewegung ausgeführt wird. Eine solche Handhabe kann darüber hinaus verriegelbar sein und/oder zusätzlich zum Schließzylinder vorgesehen sein.

In bevorzugter Ausführungsform wird der Riegel zur Steuerung zumindest eines Basküleriegels verwendet. Selbstverständlich besteht hier auch die Möglichkeit, dass der Riegel die an sich übliche Funktion erfüllt, nämlich bei geschlossener Tür in eine entsprechende Aufnahme für den Riegel in der Zarge eingreift. Im Falle der Verwendung des Schlosses in Kombination mit dem Basküleriegel ist vorgesehen, dass der Basküleriegel an einer um einen Drehpunkt im Gehäuse verdrehbaren Steuerscheibe drehbar angelenkt ist. Diese Steuerscheibe ermöglicht es die translatorische Bewegung des Riegels insbesondere um einen Winkel von 90 Grad umzusetzen. In der Regel sind zwei Basküleriegel an einen solchen Riegel angeschlossen, die entgegengesetzte Bewegungen ausführen. Dies ist über eine solche Steuerscheibe in konstruktiv einfacher Weise möglich. Selbstverständlich kann der Riegel auch bei der Verwendung mit einem oder zwei Basküleriegeln in eine entsprechende Aufnahme im Zargenbereich eingreifen, um eine Schließstellung einzunehmen. In diesem Fall sind die Basküleriegel beziehungsweise die Steuerscheibe nicht endseitig am Riegel angeordnet, sondern befinden sich in einem Mittelbereich, sodass das freie Ende des Riegels für die übliche Verriegelungsfunktion genutzt werden kann.

Vorzugsweise ist vorgesehen, dass das Schloss zwei Basküleriegel aufweist, wobei sämtliche Antriebsmittel zumindest in der Öffnungsstellung innerhalb des Gehäuses angeordnet sind. Demzufolge befinden sich sämtliche Verbindungspunkte zwischen dem Basküleriegel und beispielsweise der Steuerscheibe innerhalb des Gehäuses des Schlosses, sodass bei geöffneter Tür die einzelnen Bauteile im Bereich ihrer Verbindung nicht manipulierbar oder beschädigbar sind. Dies gilt beispielsweise insbesondere im Hinblick auf die Verwendung eines solchen Schlosses bei Paketboxen. Hier kann eine unachtsame Handhabung eines Pakets durchaus zu Beschädigungen der Verbindung zwischen Basküleriegel und Steuerscheibe führen, sodass anschließend eine ordnungsgemäße Verriegelung einer solchen Paketbox über die Basküleriegel nicht mehr möglich ist. Eine derartige Beschädigung wird dadurch ausgeschlossen, dass Bestandteile des Schlosses innerhalb des Gehäuses liegen. Dies gilt jedenfalls für die Öffnungsstellung. Bei der Schließstellung ist diese Problematik nicht gegeben, da dann die Tür einer Paketbox geschlossen ist. Schließlich sei hinsichtlich des erfindungsgemäßen Verfahrens ausgeführt, dass dieses entsprechend der erfindungsgemäßen Vorrichtung dadurch weitergebildet werden kann, dass der Antrieb über zumindest eine Kurvenscheibe mit einem Abtaster am Schieber zusammenwirkt. Des Weiteren ist vorgesehen, dass der Schieber aus zwei Teilen besteht, die über einen zweiten Kraftspeicher miteinander verbunden sind, wobei der zweite Kraftspeicher aufgeladen wird und eine Rückstellkraft aufbaut, soweit die zwei Teile in entgegengesetzte Richtungen bewegt werden. Schließlich ist bei dem erfindungsgemäßen Verfahren vorgesehen, dass der Antrieb zwei Kurvenscheiben aufweist, die mit einem Abtaster am Schieber zusammenwirken, wobei der Abtaster entweder mit einer ersten Kurvenscheibe oder einer zweiten Kurvenscheibe zusammenwirkt und wobei der Schieber über die beiden Kurvenscheiben in entgegengesetzte Richtungen verschiebbar ist. Hinsichtlich der Vorteile des erfindungsgemäßen Verfahrens wird auf die Darstellung der Vorteile zur erfindungsgemäßen Vorrichtung verwiesen, die auch hier in vollem Umfang gegeben sind.

Weitere Merkmale und Vorteile der Erfindung ergeben sich aus der nachfolgenden Beschreibung der zugehörigen Zeichnungen, in der bevorzugte Ausführungsformen der Erfindung dargestellt sind. In den Zeichnungen zeigen:
Fig. 1 eine erfindungsgemäße Vorrichtung zur Bewegung eines translatorisch in zwei entgegengesetzte Richtungen bewegbaren Körpers in perspektivischer Ansicht in einer ersten Stellung;
Fig. 2 die Vorrichtung gemäß Fig. 1 in perspektivischer Ansicht in einer zweiten Stellung;
Fig. 3 die Vorrichtung gemäß der Fig. 1 und 2 in perspektivischer Ansicht in einer dritten, blockierten Stellung;
Fig. 4 ein Schloss in einer perspektivischen Ansicht in einer verriegelten Stellung;
Fig. 5 das Schloss gemäß Fig. 4 in perspektivischer Ansicht in entriegelter Stellung;
Fig. 6 das Schloss gemäß der Fig. 4 und 5 in perspektivischer Ansicht in einer weiteren Stellung;
Fig. 7 das Schloss gemäß Fig. 4 in einer geschnitten dargestellten Seitenansicht in einer ersten Stellung;
Fig. 8 das Schloss gemäß Fig. 5 in einer geschnitten dargestellten Seitenansicht in einer zweiten Stellung;
Fig. 9 das Schloss gemäß Fig. 6 in einer geschnitten dargestellten Seitenansicht in einer dritten Stellung;
Fig. 10 eine Detailansicht des Schlosses;
Fig. 11 eine weitere Ausführungsform eines Schlosses in einer perspektivischen Ansicht;
Fig. 12 das Schloss gemäß Fig. 11 in einer zweiten perspektivischen Ansicht;
Fig. 13 das Schloss gemäß den Fig. 11 und 12 in einer perspektivisch dargestellten Detailansicht in einer Schließstellung;
Fig. 14 das Schloss gemäß den Fig. 11 bis 13 in einer perspektivischen Ansicht in Öffnungsstellung;
Fig. 15 das Schloss gemäß den Fig. 11 bis 14 in einer perspektivischen Ansicht in Verriegelungsstellung;
Fig. 16 das Schloss gemäß den Fig. 11 bis 15 in perspektivischer Ansicht in einer Öffnungsstellung und
Fig. 17 das Schloss gemäß der Fig. 11 bis 16 in perspektivischer Ansicht in einer weiteren Stellung.

Figur 1 zeigt eine erfindungsgemäße Vorrichtung zur Bewegung eines translatorischen in zwei entgegengesetzte Richtungen bewegbaren Körpers 1. Die Vorrichtung, die als Prinzipskizze dargestellt ist besteht aus einer Grundplatte 2, auf der zwei Stege 3 angeordnet sind, wobei die Stege 3 über eine Führung 4 miteinander verbunden sind. Die Führung 4 weist eine im Querschnitt U-förmige Aufnahme für den Körper 1 auf.

Des Weiteren ist auf der Grundplatte 2 einen L-förmiger Halter 5 verschraubt, der der Halterung eines Antriebs 6 dient. Der Antrieb 6 ist mit einem Kurvenzylinder 9 ausgebildet, der zwei Kurvenscheiben 7, 8 aufweist. Als Antrieb 6 kann beispielsweise ein Elektromotor vorgesehen sein, der aber hinsichtlich seiner Drehrichtung nicht umsteuerbar ist.

Die Kurvenscheiben 7, 8 wirken mit einem Abtaster 10 zusammen, der endseitig des Körpers 1 angeordnet ist.

Es ist aus den Figuren 1 bis 3 ferner zu erkennen, dass die Führung 4 über Schrauben 11 mit der Grundplatte 2 verbunden ist, wobei die Schrauben 11 Bohrungen der Stege 3 durchgreifen.

An der Führung 4 sind ferner Brücken 12, 13 verschraubt, wobei die Brücke 13 eine Bewegung des Körpers 1 relativ zur Tiefe der U-förmigen Aufnahme der Führung 4 ausschließt und demzufolge plan auf der Führung 4 und dem Körper 1 aufliegt. Die Brücke 12 ist demgegenüber mit Abstand zur Oberfläche der Führung 4 angeordnet und weist in ihrem Mittelbereich eine Öffnung 14 auf. Des Weiteren ist am Körper 1 ein Stab 15 befestigt. Zwischen der Brücke 12 und dem Stab 15 ist ein erster Kraftspeicher 16 in Form einer Zugfeder angeordnet, der in die Öffnung 14 der Brücke 12 eingreift.

Des Weiteren ist in Figur 1 die Drehrichtung des Kurvenzylinders 9 durch einen Pfeil 17 dargestellt.

Ein zweiter Kraftspeicher 18 ist am Stab 15 und einem weiteren am Körper 1 befestigten Stab 19 angeordnet.

Der Körper 1 ist in einen ersten Teil 20 und einen zweiten Teil 21 unterteilt, wobei der Stab 19 am zweiten Teil 21 und der Stab 15 am ersten Teil 20 angeordnet ist.

Figur 1 zeigt die Ausgangsstellung der Vorrichtung. Durch Drehung des Kurvenzylinders 9 in Richtung des Pfeils 17 wird über die Kurvenscheibe 7 der Körper 1 relativ zur Führung 4 in eine Position gemäß Figur 9 verschoben. Gleichzeitig wird der Kraftspeicher 16 gespannt, sodass eine Rückstellkraft im Kraftspeicher 16 aufgebaut wird. Erreicht der Abtaster 10 das Ende der ersten Kurvenscheibe 7, so kann der Kraftspeicher 16 aufgrund der aufgebauten Rückstellkraft den Körper 1 aus der in Figur 2 dargestellten Position in die in Figur 1 dargestellte Position zurückfahren.

Im Fall einer Blockade, wie sie in Figur 3 dargestellt ist verbleibt der Körper 1 auch bei Erreichen des Endes der ersten Kurvenscheibe 7 in der in Figur 2 dargestellten Position, sprich die Rückstellkraft des Kraftspeichers 16 reicht nicht aus, um den Körper 1 in die Position gemäß Figur 1 zu überführen. In diesem Fall gelangt der Abtaster 10 in Kontakt mit der zweiten Kurvenscheibe 8, sodass der zweite Teil 21 des Körpers 1 zwangsweise in die in Figur 1 dargestellte Position überführt wird. Der erste Teil des Körpers 1 verbleibt jedoch aufgrund der Blockade in der Stellung gemäß Figur 2. Mit der Überführung des zweiten Teils 21 gemäß Figur 3 in die Position gemäß Figur 1 wird der zweite Kraftspeicher 18 gespannt, sodass nun beide Kraftspeicher 16, 18 gemeinsam den ersten Teil 20 des Körpers 1 mit einer erhöhten Rückstellkraft in die Ausgangsposition gemäß Figur 1 überführen können.

Demzufolge befinden sich beide Kraftspeicher in Figur 1 in ihrer Grundspannung und der Kurvenzylinder 9 ist nicht belastet. Wird der Kurvenzylinder 9 durch den Antrieb 6 angetrieben, läuft der Abtaster 10 über die in Figur 1 sichtbare steigende Flanke der Kurvenscheibe 7 während einer halben Umdrehung in die ausgeschobene Stellung. Im Falle eines Schlosses wird hierdurch ein Riegel geschlossen.

Figur 2 zeigt die geschlossene Position. Der erste Kraftspeicher 16 ist vorgespannt, während der zweite Kraftspeicher 18 unverändert in seiner Grundspannung steht.

In Figur 3 ist zu erkennen, dass sich der Kurvenzylinder 9 in die Ausgangsposition gedreht hat und die Kraft des Kraftspeichers 16 nicht ausreicht, um den Körper 1 in die Ausgangsposition zurückzuführen. In diesem Fall läuft der Abtaster 10 über die steigende Flanke der Kurvenscheibe 8 des Kurvenzylinders 9 in Richtung zum Halter 5. Hierdurch wird der Kraftspeicher 18 gespannt. Die Spannung des Kraftspeichers 18 wird nun kontinuierlich zur Spannung des Kraftspeichers 16 addiert. Wird nun eine ausreichende Rückstellkraft erreicht springt der Körper 1 in seine Ausgangsposition gemäß Figur 1 zurück. Sobald dies erfolgt ist läuft der Kurvenzylinder ohne Last.

Die Figuren 4 bis 17 zeigen Ausführungsformen von Schlössern und hierbei ist eine erste Ausführungsform eines Schlosses in den Figuren 4 bis 10 und eine zweite Ausführungsform eines Schlosses in den Figuren 11 bis 17 dargestellt.

Die Ausführungsform des Schlosses gemäß den Figuren 4 bis 10 weist ein Gehäuse 22 auf, welches quaderförmig ausgebildet ist. In dem Gehäuse 12 angeordnet sind eine Energiequelle 23, der Antrieb 6 und der Kurvenzylinder 9 mit Kurvenscheiben 7, 8.

Des Weiteren ist im Gehäuse 22 ein Riegel 24 angeordnet, der gleichbedeutend ist mit dem Körper 1, wie er in den Figuren 1 bis 3 dargestellt ist.

Des Weiteren ist in den Figuren 4 bis 6 der Kraftspeicher 16 dargestellt, der beim Verschieben des Riegels 24 aus der in Figur 5 dargestellten Öffnungsstellung in die in Figuren 4 und 6 dargestellten Schließstellung vorgespannt wird. Der Kraftspeicher 16 ist mit an einer im Gehäuse 22 verdrehbar gelagerten Steuerscheibe 25 verbunden. An der Steuerscheibe 25 wiederum sind beidseits des nicht näher dargestellten Drehpunkts Basküleriegel 26, 27 angelenkt, deren Bewegungsrichtung rechtwinklig zur Bewegungsrichtung des Riegels 24 verlaufen. Darüber hinaus sind die Bewegungen der Basküleriegel 26, 27 gegenläufig.

Figur 5 zeigt die Stellung der Basküleriegel 26, 27 in einer Öffnungsstellung, das heißt die Basküleriegel 26, 27 sind in das Gehäuse 22 eingezogen. Demgegenüber zeigen die Figuren 4 und 6 die Schließstellung der Basküleriegel 26, 27. Bei dieser Schließstellung sind die Basküle 26, 27 aus dem Gehäuse 22 ausgeschoben, wobei in dieser Stellung der Kraftspeicher 16 gespannt ist.

In Figur 6 ist zu erkennen, dass der Kurvenzylinder 9 in der Stellung gemäß der Figur 5 steht. Dennoch befindet sich der Abtaster 10 nicht in Kontakt mit der Kurvenscheibe 8. In dieser Position gemäß Figur 6 gelangt der Abtaster 10 in Kontakt mit der Kurvenscheibe 7, die den Abtaster und damit den Riegel 24 in die in Figur 5 dargestellte Position überführt. Diese Bewegung wird durch den Kraftspeicher 16 unterstützt. Beispielsweise kann der Kraftspeicher 16 hierbei dazu beitragen, die Haftreibung zwischen Riegel 24 und seiner Führung aufzuheben und in die Gleitreibung zu überführen, sodass der Riegel 24 in der Führung gleitend bewegt wird. Dies dient dazu, die notwendige Energie für die Rückführung des Schiebers in die in Figur 5 dargestellte Position durch den Kraftspeicher 16 aufzubringen und somit hinsichtlich der erforderlichen elektrischen Energie zu verringern.

In den Figuren 4 bis 6 ist darüber hinaus eine Falle 28 zu erkennen, die über eine Handhabe 29 betätigbar ist, wobei die Handhabe 29 in den Figuren 7 bis 9 dargestellt ist. Gemäß Figur 10 ist erkennbar, dass die Falle 28 einen Schaft 30 aufweist, der gegen eine Druckfeder 31 aus der in Figur 10 dargestellten ausgeschobenen Stellung in eine nicht näher dargestellte eingeschobene Stellung verschiebbar ist. Diese Verschiebung kann über die Handhabe 29 ausgeübt werden. Des Weiteren besteht die Möglichkeit, dass die Falle 28 mit einer ihrer Schrägflächen 32 auf eine Fläche einer Zarge oder eines Rahmens auftrifft und über die Schrägfläche 32 entgegen der Federkraft der Druckfeder 31 in Richtung des Gehäuses 22 verdrängt wird, bis die Falle 28 dann anschließend über die Druckfeder 31 ausgeschoben und in eine Öffnung in der Zarge oder in einem Rahmen eingeschnappt wird.

Aus den Figuren 7 bis 9 ist ferner zu erkennen, dass die Handhabe 29 einen in Längsrichtung der Handhabe 29 verschiebbaren Stift 33 mit einem Fingeransatz 34 aufweist. Der Stift 33 durchgreift die Handhabe 29 und kann gemäß den Figuren 7 und 9 in eine Öffnung in den Riegel 24 eingreifen, um den Riegel 24 in der Schließstellung gemäß den Figuren 7 und 9 zu sperren. Durch eine Drehbewegung der Handhabe 29 relativ zum Gehäuse 22 wird diese Sperre wieder aufgelöst. Zu diesem Zweck weist der Stift 33 eine nicht näher dargestellte Druckfeder auf, die beim Einschieben des Stiftes 33 in Richtung auf den Riegel 24 gespannt wird. Wird sodann die Handhabe 29 gedreht, wird eine Verrastung des Stiftes 33 freigegeben, sodass die voranstehend beschriebene Druckfeder den Stift 33 aus der Verrastung mit dem Riegel 24 ausschiebt und den Riegel 24 wieder freigibt.

In den Figuren 10 bis 17 ist eine zweite Ausführungsform eines Schlosses dargestellt, wobei wesentliche Teile dieser Ausführungsform auch bereits in der Ausführungsform gemäß den Figuren 4 bis 9 vorgesehen sind. Im Übrigen wird darauf hingewiesen, dass selbstverständlich die einzelnen Ausgestaltungen der beiden Ausführungsformen in beiden Ausführungsformen vorgesehen sein können.

Im Unterschied zur Ausführungsform gemäß den Figuren 4 bis 9 weist die Ausführungsform gemäß den Figuren 10 bis 17 einen Schließzylinder 35 mit einer Öffnung 36 zur Aufnahme eines nicht näher dargestellten Schlüssels auf. Der Schließzylinder 35 ist benachbart zur Handhabe 29 angeordnet. Gemäß den Figuren 15 bis 17 erstreckt sich der Schließzylinder 35 in den Innenraum des Gehäuses 22 und weist an seinem im Innenraum des Gehäuses 22 angeordneten Ende eine Klinke 37 auf. Mit der Klinke 37 wird der Riegel 24 zwischen den beiden Endstellungen hin und her bewegt, wobei Figur 15 eine verriegelte Stellung des Schlosses bei ausgeschobenen Basküleriegeln 26, 27 und die Figuren 16 und 17 Öffnungsstellungen des Schlosses bei eingezogenen Basküleriegeln 26, 27 zeigen.

Figur 16 zeigt die Öffnungsstellung. Der Riegel 37 greift in einen Abschnitt des Riegels 24 ein und hält diesen in der nach rechts verschobenen Position innerhalb des Gehäuses 22. Wird die Klinke 37 in die Position gemäß Figur 15 verschoben, so kann der Riegel 24 in die in Figur 15 dargestellte Position verschoben werden, wodurch die Steuerscheibe 25 verschwenkt und die Basküleriegel 26, 27 in entgegengesetzte Richtungen ausgefahren werden.

Demgegenüber zeigt Figur 17 einen Betriebszustand gemäß Figur 15, bei dem die Klinke 37 den Riegel 34 frei gibt, dieser aber beispielsweise aufgrund zu hoher Reibung in dem Gehäuse 22 nicht in die Verriegelungsposition gemäß Figur 15 ausfährt. Zu diesem Zweck ist der Kraftspeicher 16 vorgesehen, der in der in Figur 16 dargestellten Stellung vorgespannt ist und somit den Verschiebevorgang des Riegels 24 nach Freigabe durch die Klinke 37 unterstützt.

Schließlich zeigen die Figuren 13 und 14 noch eine besondere Ausgestaltung hinsichtlich der Anordnung der Basküleriegel 26, 27 im Verhältnis zum Gehäuse 22. In Figur 14 ist das Schloss mit dem Gehäuse 22 in der Öffnungsstellung dargestellt. Demgegenüber zeigt Figur 13 die Schließstellung. In der Schließstellung ist die Steuerscheibe 25 teilweise aus dem Gehäuse 22 ausgeschwenkt, sodass auch der Basküleriegel 26 mit seinem Anlenkpunkt außerhalb des Gehäuses 22 angeordnet ist. Demgegenüber zeigt Figur 14, dass der Basküleriegel 26 mit seinem Anlenkpunkt in der Öffnungsstellung innerhalb des Gehäuses 22 angeordnet ist.

**Bezugszeichenliste**

| | | | |
|---|---|---|---|
| 1 | Körper | 26 | Basküleriegel |
| 2 | Grundplatte | 27 | Basküleriegel |
| 3 | Steg | 28 | Falle |
| 4 | Führung | 29 | Handhabe |
| 5 | Halter | 30 | Schaft |
| 6 | Antrieb | 31 | Druckfeder |
| 7 | Kurvenscheibe | 32 | Schräge |
| 8 | Kurvenscheibe | 33 | Stift |
| 9 | Kurvenzylinder | 34 | Fingeransatz |
| 10 | Abtaster | 35 | Schließzylinder |
| 11 | Schrauben | 36 | Öffnung |
| 12 | Brücke | 37 | Klinke |
| 13 | Brücke | | |
| 14 | Öffnung | | |
| 15 | Stab | | |
| 16 | Kraftspeicher | | |
| 17 | Pfeil | | |
| 18 | Kraftspeicher | | |
| 19 | Stab | | |
| 20 | 1. Teil | | |
| 21 | 2. Teil | | |
| 22 | Gehäuse | | |
| 23 | Energiequelle | | |
| 24 | Riegel | | |
| 25 | Steuerscheibe | | |

## Patentansprüche

1. Vorrichtung zur Bewegung eines translatorisch in zwei entgegengesetzte Richtungen bewegbaren Körpers (1), mit einem elektromotorischen Antrieb (6), einem translatorisch über den Antrieb (6) bewegbaren Schieber und einer Führung (4) für den Schieber, wobei eine rotatorische Bewegung des Antriebs (6) in eine translatorische Bewegung des Schiebers umgesetzt wird, wobei ein erster Kraftspeicher (16) mit dem Schieber verbunden ist, welcher erste Kraftspeicher (16) bei der translatorischen Bewegung aus einer ersten in eine zweite Position des Schiebers aufgeladen wird und eine Rückstellkraft aufbaut
**dadurch gekennzeichnet,**
**dass** der Schieber aus zwei Teilen (20, 21) besteht, die über einen zweiten Kraftspeicher (18) miteinander verbunden sind, wobei der zweite Kraftspeicher (18) aufgeladen wird und eine Rückstellkraft aufbaut, soweit die zwei Teile (20,21) in entgegengesetzte Richtungen bewegt werden.

2. Vorrichtung nach Anspruch 1,
**dadurch gekennzeichnet,**
**dass** der Antrieb (6) zumindest eine Kurvenscheibe (7) aufweist, die mit einem Abtaster (10) am Schieber zusammenwirkt.

3. Vorrichtung nach Anspruch 2,
**dadurch gekennzeichnet,**
**dass** zwei Kurvenscheiben (7, 8) mit einem Abtaster (10) am Schieber zusammenwirken, wobei der Abtaster (10) entweder mit einer ersten Kurvenscheibe (7) oder einer zweiten Kurvenscheibe (8) zusammenwirkt und wobei der Schieber über die beiden Kurvenscheiben (7, 8) in entgegengesetzte Richtungen verschiebbar ist.

4. Vorrichtung nach einem der Ansprüche 1 bis 3,
**dadurch gekennzeichnet,**
**dass** der bzw. die Kraftspeicher (16, 18) als Schraubenfeder(n) ausgebildet ist bzw. sind.

5. Schloss mit einem Riegel (24), einem eine Führung für den Riegel (24) aufweisenden Gehäuse (22) und einem elektromotorischen Antrieb (6), mit dem der Riegel (24) aus einer Öffnungs- in eine Verriegelungsstellung bewegbar ist, wobei eine rotatorische Bewegung des Antriebs (6) in eine translatorische Bewegung des Riegels (24) umgesetzt wird, der Riegel (24) translatorisch in zwei entgegengesetzte Richtungen bewegbar ist und ein zwischen dem Riegel (24) und dem Gehäuse (22) angeordneter erster Kraftspeicher (16) bei der Bewegung des Riegels (24) aus der Öffnungs- in die Schließstellung derart aufgeladen wird, dass der erste Kraftspeicher (16) eine Rückstellkraft für die Bewegung des Riegels (24) aus der Schließ- in die Öffnungsstellung bereitstellt
**dadurch gekennzeichnet,**
**dass** der Riegel (24) aus zwei Teilen besteht, die über einen zweiten Kraftspeicher miteinander verbunden sind, wobei der zweite Kraftspeicher aufgeladen wird und eine Rückstellkraft aufbaut, soweit die zwei Teile in entgegengesetzte Richtungen bewegt werden.

6. Schloss nach Anspruch 5,
**dadurch gekennzeichnet,**
**dass** der Antrieb (6) zumindest eine Kurvenscheibe (7) aufweist, die mit einem Abtaster (10) am Riegel (24) zusammenwirkt.

7. Schloss nach Anspruch 6,
**dadurch gekennzeichnet,**
**dass** der Antrieb (6) zwei Kurvenscheiben (7, 8) aufweist, die mit einem Abtaster (10) am Riegel (24) zusammenwirken, wobei der Abtaster (10) entweder mit einer ersten Kurvenscheibe (7) oder einer zweiten Kurvenscheibe (8) zusammenwirkt und wobei der Riegel (24) über die beiden Kurvenscheiben (7, 8) in entgegengesetzte Richtungen verschiebbar ist.

8. Schloss nach einem der Ansprüche 5 bis 7,
**dadurch gekennzeichnet,**
**dass** der bzw. die Kraftspeicher (16) als Schraubenfeder(n) ausgebildet ist bzw. sind.

9. Schloss nach einem der Ansprüche 5 bis 8, **dadurch gekennzeichnet,**
**dass** der Riegel zum Antrieb zumindest eines Basküleriegels (26, 27) vorgesehen ist.

10. Schloss nach Anspruch 9, **dadurch gekennzeichnet,**
**dass** der Basküleriegel (26, 27) an einer um einen Drehpunkt im Gehäuse (22) verdrehbaren Steuerscheibe (25) drehbar angelenkt ist.

11. Schloss nach einem der Ansprüche 9 oder 10, **dadurch gekennzeichnet,**
**dass** über den Antrieb (6) zwei Basküleriegel (26, 27) gegenläufig angetrieben sind.

12. Schloss nach einem der Ansprüche 9 bis 11, **dadurch gekennzeichnet,**
**dass** das Gehäuse (22) quaderförmig ausgebildet ist und Öffnungen für den Durchtritt des Basküleriegels (26, 27) aufweist, wobei sämtliche Antriebsmittel zumindest in der Öffnungsstellung innerhalb des Gehäuses (22) angeordnet sind.

13. Verfahren zum Antrieb eines translatorisch in zwei entgegengesetzte Richtungen bewegbaren Körpers (1), mit einem elektromotorischen Antrieb (6), über den ein Schieber translatorisch bewegt wird, wobei der Schieber in einer Führung (4) geführt wird, wobei die rotatorische Bewegung des Antriebs (6) in die translatorische Bewegung des Schiebers umgesetzt wird und wobei die translatorische Bewegung des Schiebers aus einer ersten in eine zweite Position des Schiebers zum Aufbau einer Rückstellkraft in einem Kraftspeicher (16) genutzt wird
**dadurch gekennzeichnet,**
**dass** der Schieber aus zwei Teilen (20, 21) besteht, die über einen zweiten Kraftspeicher (18) miteinander verbunden sind, wobei der zweite Kraftspeicher (18) aufgeladen wird und eine Rückstellkraft aufbaut, soweit die zwei Teile (20, 21) in entgegengesetzte Richtungen bewegt werden.

14. Verfahren nach Anspruch 13, **dadurch gekennzeichnet,**
**dass** der Antrieb (6) über zumindest eine Kurvenscheibe (7) mit einem Abtaster (10) am Schieber zusammenwirkt.

15. Verfahren nach Anspruch 13 oder 14, **dadurch gekennzeichnet,**
**dass** der Antrieb (6) zwei Kurvenscheiben (7, 8) aufweist, die mit einem Abtaster (10) am Schieber zusammenwirken, wobei der Abtaster (10) entweder mit einer ersten Kurvenscheibe (7) oder einer zweiten Kurvenscheibe (8) zusammenwirkt und wobei der Schieber über die beiden Kurvenscheiben (7, 8) in entgegengesetzte Richtungen verschiebbar ist.

## Claims

1. Device for moving a body (1) translationally in two opposite directions, comprising an electromotive drive (6), a slide which can be moved translationally via the drive (6), and a guide (4) for the slide, a rotary movement of the drive (6) being converted into a translational movement of the slide, a first energy accumulator (16) being connected to the slide, which first energy accumulator (16) is charged during the translational movement from a first into a second position of the slide and builds up a restoring force,
**characterized in**
**that** the slide consists of two parts (20, 21) connected to each other via a second energy accumulator (18), the second energy accumulator (18) being charged and building up a restoring force as the two parts (20, 21) are moved in opposite directions.

2. Device according to claim 1,
**characterized in**
**that** the drive (6) has at least one cam disc (7) which cooperates with a pickup (10) on the slide.

3. Device according to claim 2,
**characterized in**
**that** two cam discs (7, 8) cooperate with a pickup (10) on the slide, the pickup (10) cooperating either with a first cam disc (7) or with a second cam disc (8), and the slider being displaceable in opposite directions via the two cam discs (7, 8).

4. Device according to one of claims 1 to 3,
**characterized in**
**that** the energy accumulator(s) (16, 18) is(are) in the form of a helical spring(s).

5. Lock with a bolt (24), a housing (22) having a guide for the bolt (24) and an electromotive drive (6) with which the bolt (24) can be moved from an open position into a locked position, a rotary movement of the drive (6) being converted into a translational movement of the bolt (24), the bolt (24) being translationally movable in two opposite directions, and a first energy accumulator (16) arranged between the bolt (24) and the housing (22) being charged during the movement of the bolt (24) from the open into the closed position in such a way that the first energy accumulator (16) provides a restoring force for the movement of the bolt (24) from the closed into the open position,
**characterized in**
**that** that the bolt (24) consists of two parts connected to each other via a second energy accumulator (18), the second energy accumulator (18) being charged and building up a restoring force as the two parts (20, 21) are moved in opposite directions.

6. Lock according to claim 5,
**characterized in**
**that** the drive (6) has at least one cam disc (7) which cooperates with a pickup (10) on the bolt (24).

7. Lock according to claim 6,
**characterized in**
**that** the drive (6) comprises two cam discs (7, 8) which cooperate with a pickup (10) on the bolt (24), the pickup (10) cooperating either with a first cam disc (7) or with a second cam disc (8), and the bolt (24) being displaceable in opposite directions via the two cam discs (7, 8).

8. Lock according to one of the claims 5 to 7,
**characterized in**
**that** the energy accumulator(s) (16) is(are) constructed as coil spring(s).

9. Lock according to one of the claims 5 to 8,
**characterized in**
**that** the bolt is provided for driving at least one basquill bolt (26, 27).

10. Lock according to claim 9,
**characterized in**
**that** the basquill bolt (26, 27) is rotatably articulated to a control disc (25) that can be rotated around a pivot point in the housing (22).

11. Lock according to one of the claims 9 or 10,
**characterized in**
**that** two basquill bolts (26, 27) are driven in opposite directions via the drive (6).

12. Lock according to one of the claims 9 to 11,
**characterized in**
**that** the housing (22) is of a cuboid construction and has openings for the passage of the basquill bolt (26, 27), all of the driving means being disposed within the housing (22) at least in the open position.

13. Method for driving a body (1) that can be translationally moved in two opposite directions, comprising an electromotive drive (6) through which a slide which is translationally moved, the slide being guided in a guide (4), the rotational movement of the drive (6) being converted into a translational movement of the slide, and the translational movement of the slide from a first into a second position of the slide being used to build up a restoring force in an energy accumulator (16),
**characterized in**
**that** the slide consists of two parts (20, 21) connected to each other via a second energy accumulator (18), the second energy accumulator (18) being charged and building up a restoring force as the two parts (20, 21) are moved in opposite directions.

14. Method according to claim 13,
**characterized in**
**that** the drive (6) cooperates with a pickup (10) on the slide via at least one cam disc (7).

15. Method according to claim 13 or 14,
**characterized in**
**that** the drive (6) comprises two cam discs (7, 8) which cooperate with a pickup (10) on the slide, the pickup (10) cooperating either with a first cam disc (7) or with a second cam disc (8), and the slide (24) being displaceable in opposite directions via the two cam discs (7, 8).

## Revendications

1. Dispositif de déplacement d'un corps (1) mobile en translation dans deux directions opposées, comprenant un dispositif d'entraînement électromotorisé (6), un coulisseau mobile en translation par l'intermédiaire du dispositif d'entraînement (6) et un guidage (4) pour le coulisseau, un mouvement rotatif du dispositif d'entraînement (6) étant transformé en un mouvement de translation du coulisseau, un premier accumulateur d'énergie (16) étant relié au coulisseau, lequel premier accumulateur d'énergie (16) est chargé pendant le déplacement en translation depuis une première position vers une seconde position du coulisseau et développe une force de rappel,
**caractérisé en ce**
**que** le coulisseau est constitué de deux parties (20, 21) reliées l'une à l'autre par un second accumulateur d'énergie (18), le second accumulateur d'énergie (18) étant chargé et développant une force de rappel lorsque les deux parties (20, 21) sont déplacées dans des directions opposées.

2. Dispositif selon la revendication 1,
**caractérisé en ce**
**que** le dispositif d'entraînement (6) comporte au moins un disque à cames (7) qui coopère avec un capteur (10) sur le coulisseau.

3. Dispositif selon la revendication 2,
**caractérisé en ce**
**que** deux disques à cames (7, 8) coopèrent avec un capteur (10) sur le coulisseau, le capteur (10) coopérant soit avec un premier disque à cames (7), soit avec un deuxième disque à cames (8), et le coulisseau pouvant être déplacé en sens opposé par les deux disques à cames (7, 8).

4. Dispositif selon l'une des revendications 1 à 3,
**caractérisé en ce**
**que** le ou les accumulateurs d'énergie (16, 18) sont réalisés en forme d'un ou plusieurs ressorts hélicoïdaux.

5. Serrure avec un pêne (24), un boîtier (22) comportant un guidage pour le pêne (24) et un dispositif d'entraînement électromotorisé (6), au moyen duquel le pêne (24) peut être déplacé d'une position ouverte dans une position verrouillée, un mouvement rotatif du dispositif d'entraînement (6) étant transformé en un mouvement translatoire du pêne (24), le pêne (24) étant mobile en translation dans deux directions opposées et un premier accumulateur de force (16) disposé entre le pêne (24) et le boîtier (22) étant chargé pendant le déplacement du pêne (24) de la position ouverte dans la position fermée de telle sorte que le premier accumulateur de force (16) fournit une force de rappel pour le déplacement du pêne (24) de la position fermée dans la position ouverte,
**caractérisée en ce**
**que** le pêne (24) est constitué de deux parties reliées l'une à l'autre par un second accumulateur d'énergie, le second accumulateur d'énergie étant chargé et développant une force de rappel lorsque les deux parties sont déplacées dans des directions opposées.

6. Serrure selon la revendication 5,
**caractérisée en ce**
**que** le dispositif d'entraînement (6) comporte au moins un disque à cames (7) qui coopère avec un capteur (10) sur le pêne (24).

7. Serrure selon la revendication 6,
**caractérisée en ce**
**que** le dispositif d'entraînement (6) comporte deux disques à cames (7, 8) coopèrent avec un capteur (10) sur le pêne (24), le capteur (10) coopérant soit avec un premier disque à cames (7), soit avec un deuxième disque à cames (8), et le pêne (24) pouvant être déplacé en sens opposé par les deux disques à cames (7, 8).

8. Serrure selon l'une des revendications 5 à 7,
**caractérisée en ce**
**que** le ou les accumulateurs d'énergie (16) sont réalisés en forme d'un ou plusieurs ressorts hélicoïdaux.

9. Serrure selon l'une des revendications 5 à 8,
**caractérisée en ce**
**que** le pêne (24) est prévu pour entraîner au moins un pêne à bascule (26, 27).

10. Serrure selon la revendication 9,
**caractérisée en ce**
**que** le pêne à bascule est articulée en rotation sur un disque de commande (25) qui peut tourner autour d'un point de pivotement dans le boîtier (22).

11. Serrure selon l'une des revendications 9 ou 10,
**caractérisée en ce**
**que** deux pênes à bascule sont entraînées dans des directions opposées par le dispositif d'entraînement (6).

12. Serrure selon l'une des revendications 9 à 11,
**caractérisée en ce**
**que** le boîtier (22) est réalisé en forme parallélépipédique et présente des ouvertures pour le passage du pêne à bascule (26, 27), tous les moyens d'entraînement étant disposés à l'intérieur du boîtier (22) au moins en position ouverte.

13. Procédé d'entraînement d'un corps (1) mobile en translation dans deux directions opposées, comprenant un dispositif d'entraînement électromotorisé (6) par l'intermédiaire duquel un coulisseau est déplacé en translation, le coulisseau étant guidé dans un guidage (4), le mouvement rotatif du dispositif d'entraînement (6) étant transformé en mouvement translatoire du coulisseau, et le mouvement translatoire du coulisseau depuis une première vers une seconde position du coulisseau étant utilisé pour constituer une force de rappel dans un accumulateur d'énergie (16),
**caractérisé en ce**
**que** le coulisseau est constitué de deux parties (20, 21) reliées l'une à l'autre par un second accumulateur d'énergie (18), le second accumulateur d'énergie (18) étant chargé et développant une force de rappel lorsque les deux parties (20, 21) sont déplacées dans des directions opposées.

14. Procédé selon la revendication 13,
**caractérisé en ce**
**que** le dispositif d'entraînement (6) coopère avec un capteur (10) sur le coulisseau par l'intermédiaire d'au au moins un disque à cames (7).

15. Procédé selon la revendication 13 ou 14,
**caractérisé en ce**
**que** le dispositif d'entraînement (6) comporte deux disques à cames (7, 8) coopèrent avec un capteur (10) sur le coulisseau (24), le capteur (10) coopérant soit avec un premier disque à cames (7), soit avec un deuxième disque à cames (8), et le coulisseau (24) pouvant être déplacé en sens opposé par les deux disques à cames (7, 8).
